# EUROPÄISCHE PATENTSCHRIFT

(11) **EP 0 976 900 B1**
(45) Veröffentlichungstag und Bekanntmachung des Hinweises auf die Patenterteilung: **02.01.2004**
(21) Anmeldenummer: 99112675.6
(22) Anmeldetag: 02.07.1999
(51) Int. Cl.: E05B 65/12

(54) **Schloss, insbesondere Handschuhkastenschloss eines Kraftfahrzeuges**
Lock, especially vehicle glove compartment lock
Serrure, en particulier serrure de vide-poches pour véhicule

(30) Priorität: 15.07.1998 DE 19831727
(43) Veröffentlichungstag der Anmeldung: 02.02.2000
(73) Patentinhaber: Bayerische Motoren Werke Aktiengesellschaft, 80788 München (DE)
(72) Erfinder: Paty, Harald, 85253 Erdweg (DE)

(56) Entgegenhaltungen:
- EP-A- 0 258 582
- EP-A- 0 633 376
- DE-A- 3 504 806
- DE-A- 4 114 988
- DE-C- 4 407 522

## Beschreibung

Die Erfindung betrifft ein Schloss, insbesondere ein Handschuhkastenschloss eines Kraftfahrzeugs, mit den im Oberbegriff des Patentanspruches 1 angegebenen Merkmalen.

Ein derartiges Schloss ist bei den derzeitigen BMW Fahrzeugen der 3er- und 5er-Baureihe zum Verschließen eines am Armaturenbrett vor dem Beifahrersitz angeordneten Handschuhkastens vorgesehen, der unverschlossen in Höhenrichtung manuell verstellbar ist. Ein von einem Schlüssel verdrehbarer Schließzylinder des Schlosses kann ein Übertragungselement zwischen einer Leerhublage und einer Betätigungslage verdrehen, das bei einer manuellen Betätigung einer äußeren Handhabe etwa senkrecht zur Achse des Schließzylinders geschwenkt wird. Bei dieser manuellen Schwenkbewegung wirkt das Übertragungselement mit einem Entriegelungselement des Schlosses entriegelnd zusammen, wenn das Übertragungselement zuvor von dem Schließzylinder in die Betätigungslage gedreht wurde. Befindet sich jedoch das Übertragungselement in seiner Leerhublage, bewirkt eine manuelle Betätigung der Handhabe kein Öffnen des Schlosses, da das Übertragungselement lediglich einen Leerhub ausführt. Das Fahrzeug kann mit einer Zentralverriegelungseinrichtung an den Fahrzeugtüren ausgestattet sein, mit der das Schloss des Handschuhkastens nicht ver- oder entriegelbar ist.

Das Riegelschloss der EP-A-0 633 376 kann elektromagnetisch entsichert und danach durch Verdrehen eines Übertragungselements ein Verstellen eines Riegels in eine Sperr- oder Schlossöffnungslage bewirkt werden. Das Schloss weist kein Übertragungselement auf, das einerseits um eine Achse drehbar und andererseits um eine zur Achse etwa senkrechte Querachse schwenkbar wäre. Es ist davon auszugehen, dass das Schloss zusätzlich zu einem Fallenschloss vorgesehen ist.

Die EP-A-0 258 582 weist eine Zentralverriegelungsanlage auf, bei der sich die Türschlösser auch nach einem Ausfall der Energieversorgung der Zentralverriegelungsanlage öffnen lassen sollen. Hierzu ist eine in Sicherungsstellung befindliche Knopfstange einer Sicherungseinrichtung über einen Schlüssel von einer Schlossstange abkoppelbar, die dabei eine das Öffnen der Schlösser verhindernde Rasteinrichtung ausrastet. Das Schloss weist kein Übertragungselement auf, das um eine Achse verdrehbar und zusätzlich um eine zur Achse senkrechte Querachse schwenkbar wäre.

Der Erfindung liegt die Aufgabe zu Grunde, ein Schloss mit den Merkmalen im Oberbegriff des Patentanspruches 1 anzugeben, das über eine Zentralverriegelungseinrichtung ver- und/oder entriegelbar ist. Bei einem Ausfall der Zentralverriegelungseinrichtung soll eine Notentriegelung des Schlosses möglich sein.

Diese Aufgabe ist durch die im Patentanspruch 1 angegebenen Merkmale gelöst. Vorteilhafte Ausgestaltungen der Erfindung sind den Unteransprüchen entnehmbar.

Neben einem einerseits um eine Achse verdrehbaren und andererseits um eine zur Achse etwa senkrechte Querachse schwenkbaren Übertragungselement ist zwischen dem Übertragungselement und einem Entriegelungselement ein Koppelelement verstellbar angeordnet, das beim Öffnen des entsicherten Schlosses von dem Übertragungselement verstellt wird und dabei das Entriegelungselement in eine das Schloss öffnende Lage verstellt. Zum Verriegeln und/oder Sichern des Schlosses ist entweder das Übertragungselement oder das Koppelelement in eine Leerhublage zu verstellen, in der eine Betätigung einer Handhabe zwar das Übertragungselement um die Querachse schwenken kann, eine Bewegungsübertragung von dem Übertragungselement auf das Koppelelement kann jedoch nicht erfolgen, da die Anlagefläche des Koppelelements und der Mitnehmer des Übertragungselements voneinander entfernt sind und deshalb nicht wie zum Öffnen des Schlosses erforderlich zusammenwirken können. Um bei einem Ausfall der Zentralverriegelungseinrichtung eine Entriegelung des Schlosses zu ermöglichen, kann das Übertragungselement von der Verstelleinrichtung beispielsweise über einen schlüsselbetätigbaren Schließzylinder mechanisch in eine Notentrieglungslage verstellt werden, in der ein entriegelndes Zusammenwirken des Mitnehmers an dem Übertragungselement mit der Anlagefläche des Koppelelements erfolgt, wenn die Handhabe betätigt wird. Das Koppelelement kann ein einfaches Schiebeteil sein, das in einfacher Weise mit einer Anlagefläche und einer Mitnehmerfläche gefertigt ist.

Ein Ausführungsbeispiel der Erfindung wird anhand einer Zeichnung näher erläutert. Es zeigen
- Figur 1: eine Schnittansicht durch die Achse des Koppelelements in der nicht verschlossenen Normalstellung,
- Figur 2: eine Figur 1 entsprechende Ansicht bei zentral verriegeltem Schloss,
- Figur 3: eine Figur 1 entsprechende Ansicht bei von einem Schlüssel verriegeltem Schloss.
- Figur 4: eine Figur 1 entsprechende Ansicht bei zentralverriegeltem und von dem Schlüssel verriegeltem Schloß,
- Figur 5: eine Figur 1 entsprechende Ansicht des zentralverriegelten Schlosses in der Betätigungslage des Übertragungselements und
- Figur 6: eine Figur 5 entsprechende Ansicht von dem in eine Notentriegelungslage gedrehten Übertragungselement.

Das in Figur 1 dargestellte Schloß ist an dem im Fahrgastraum eines Kraftfahrzeugs vor dem Beifahrersitz am Armaturenbrett höhenverstellbar angeordneten Handschuhkasten vorgesehen und weist ein von einem schlüsselbetätigten Schließzylinder um eine Achse 1 verdrehbares Übertragungselement 2 auf. Das Übertragungselement 2 ist von einem nicht dargestellten Gehäuse aufgenommen, das von einer äußeren, ebenfalls nicht dargestellten Handhabe um die Querachse 4 verschwenkbar ist. Bei einer Schwenkbewegung des Gehäuses verlagert sich das Übertragungsetement 2 in einem Bereich, an dem ein Mitnehmer 5 ausgebildet ist, etwa senkrecht zur Längsachse 1 in Pfeilrichtung 3 nach unten. Zwischen dem Übertragungselement 2 und einem Entriegelungselement 6 des Schlosses ist ein Koppelelement 7 an zwei.Lagerstellen 8, 8' längsverstellbar abgestützt. Das Entriegelungselement 6 ist an einer Schwenkachse 9 schwenkbar abgestützt und bewirkt bei einer Schwenkbewegung in durch eine unterbrochene Umrißlinie 6' dargestellte Lage ein Zurückziehen von zwei nicht dargestellten, entgegengesetzt verstellbaren Verriegelungselementen in eine Entriegelungslage, in der sich der Handschuhkasten öffnen läßt. Das Koppelelement 7 ist von einer Feder 10 bis zum Anliegen einer an dem Koppelelement 7 ausgebildeten Mitnehmerfläche 11 an dem Entriegelungselement 6 gegen das Entriegelungselement 6 belastet, das seinerseits von einem stärkeren Federelement in der dargestellten Normallage festgehalten ist. An dem Koppelelement ist eine Wand 12 ausgebildet, die eine zur Verlagerungsrichtung (Pfeilrichtung 3) des Übertragungselements 2 geneigte Anlagefläche 13 bildet. Außerdem ist an dem Koppelelement 7 zwischen der Wand 12 und dem Entriegelungselement 6 ein etwa in Bewegungsrichtung des Übertragungselements 2 verlaufender Notentriegelungssteg 14 ausgebildet.

Eine an dem Kraftfahrzeug vorgesehene Zentralverriegelungseinrichtung weist ein in Richtung des Doppelpfeiles 15 verstellbares Zentralverriegelungselement 16 auf, das bei seiner Verlagerung aus der dargestellten Zentralentriegelungsstellung in Pfeilrichtung 3 in eine Zentralverriegelungsstellung mit einer Stützschulter 17 an dem Koppelelement 7 zusammenwirkt und dabei das Koppelelement 7 aus der dargestellten Kopplungslage in eine Entkopplungslage in der Figur nach links verstellt. Wird das Übertragungselement 2 über die Handhabe aus seiner dargestellten Betätigungslage um die Querachse 4 verschwenkt, verlagert sich der Mitnehmer 5 des Übertragungselements 2 in Pfeilrichtung 3 nach unten und kommt an der Anlagefläche 13 des Koppelelements 7 zur Anlage. Bei einer weiteren gleichsinnigen Verstellbewegung des Mitnehmers 5 in Pfeilrichtung 3 wird das Koppelelement 7 in Pfeilrichtung 18 verstellt, wobei die Mitnehmerfläche 11 des Koppelelements 7 das Entriegelungselement 6 in die durch eine unterbrochene Umrißlinie 6' dargestellte Entriegelungsstellung verstellt, in der die beiden nicht dargestellten Verriegelungselemente in ihre Entriegelungsstellung verlagert sind, in der sich der Handschuhkastendeckel öffnen läßt.

In Figur 2 ist das Koppelelement 7 durch das von der Zentralverriegelungseinrichtung in die dargestellte Zentralverriegelungsstellung verstellte Zentralverriegelungselement 16 im Zusammenwirken mit der Stützschulter 17 in der Figur nach links in die dargestellte Entkopplungslage verstellt und von dem Zentralverriegelungselement 16 festgehalten. Der Mitnehmer 5 des Übertragungselements 2 befindet sich in dieser Entkopplungslage des Kopplungselements 7 zwischen der Wand 12 und dem Notentriegelungssteg 14, so daß bei einer über die Handhabe bewirkten Schwenkbewegung des Übertragungselements 2 um die Querachse 4 der Mitnehmer 5 bei seiner Bewegung in Pfeilrichtung 3 einen Leerhub ausführt, bei dem das Koppelelement 7 nicht im Entriegelungssinn verstellt wird.

Ein schlüsselbetätigtes Verdrehen des Übertragungselements 2 in die Figur 3 entsprechende Leerhublage, die einer Hotelstellung entspricht, bewirkt ein Schalten des Schalters 20 über die an dem Übertragungslement 2 ausgebildete Schaltnase 19. Dadurch wird die mit einem Heckklappenschloß in Verbindung stehende Zentralverriegelungseinrichtung derart geschaltet, daß sich das Heckklappenschloß über die Zentralverriegelgungseinrichtung nicht öffnen läßt. In dieser Hotelstellung läßt sich das Fahrzeug über einen speziellen Schlüssel öffnen und an einen gewünschten Ort fahren. Das Handschuhkastenschloß läßt sich jedoch in dieser Leerhublage des Übertragungselements 2 nicht öffnen, da bei einer durch die Handhabe bewirkten Schwenkbewegung des Übertragungselements 2 um die Querachse 4 der Mitnehmer 5 zwischen der Wand 12 und dem Notentriegelungssteg 14 einen Leerhub ausführt.

In Figur 4 befindet sich das Übertragungselement 2 in der Leerhublage und das Zentralverriegelungselement 16 ist von der Zentralverriegelungseinrichtung in die dargestellte Zentralverriegelungsstellung verstellt. Der Schalter 20 ist von der Schaltnase 19 betätigt, so daß sich weder das Schloß des Handschuhkastens noch das Schloß an der Heckklappe öffnen lassen. Bei einer durch die Handhabe bewirkten Schwenkbewegung des Übertragungselements 2 um die Querachse 4 führt der Mitnehmer 5 des Übertragungselements 2 in der Figur rechts neben dem Noteritriegelungssteg 14 in Pfeilrichtung 3 einen Leerhub aus, bei dem das Koppelelement 7 nicht entriegelnd verstellt wird.

Ist das Schloß - wie in Figur 5 dargestellt - von der Zentralverriegelungseinrichtung verriegelt und das Koppelelement 7 in die dargestellte Entkopplungslage verstellt, so kann das Schloß nicht in der üblichen Weise durch Verschwenken des Übertragungselements 2 um die Querachse 4 entriegelt werden, da dabei der Mitnehmer 5 einen Leerhub ausführt. Beispielsweise bei einem Ausfall der Zentralverriegelungseinrichtung kann das Schloß dadurch entriegelt werden, daß das Übertragungselement 2 über den in den Schließzylinder eingesteckten Schlüssel im Gegenuhrzeigersinn in die Figur 6 entsprechende Notentriegelungslage gedreht wird. Bei dieser Drehbewegung wird im Zusammenwirken des Mitnehmers 5 mit dem Notentriegelungssteg 14 das Koppelelement 7 in Pfeilrichtung 18 in die Figur 6 entsprechende Kopplungslage verstellt. Anschließend ist das Übertragungselement 2 im Uhrzeigersinn in die Figur 5 entsprechende Betätigungslage zurückzudrehen. Die eventuell im Verstellbereich des Mitnehmers 5 befindliche Wand 12 kann dabei an dem Mitnehmer 5 zur Anlage kommen und im Zusammenwirken mit dem Mitnehmer 5 das Koppelelement 7 kurzzeitig in Richtung der Koppelstellung verstellt werden. Nachdem sich jedoch das Zentralverriegelungselement 16 nicht mehr in der Zentralverriegelungsstellung befindet, kann die Feder 10 nachfolgend das Koppelelement 7 bis zum Anliegen an dem Entriegelungselement 6 verstellen. Wird nun über die Handhabe das Übertragungselement 2 um die Querachse 4 verschwenkt, so kann der Mitnehmer 5 wieder entriegelnd mit der Anlagefläche 13 des Koppelelements 7 zusammenwirken und das Schloß entriegeln.

Die Verstellbaren Teile des Schlosses können drehbar oder auf andere Weise, beispielsweise geradlinig verstellbar angeordnet sein. Der Mitnehmer kann auf unterschiedliche Weise ausgebildet sein und über einen beliebig gestalteten Vorsprung oder Absatz mit der Anlagefläche zusammenwirken. Die Anlagefläche und die Mitnehmerfläche des Koppelelements können beispielsweise einfache Flächen oder Kanten sein, die eine ausreichende Kraftübertragung auf das Entriegelungselement ermöglichen. Der Notentriegelungssteg kann auch durch die Wand gebildet sein.

## Patentansprüche

1. Schloss, insbesondere Handschuhkastenschloss eines Kraftfahrzeugs, mit einem um eine Achse (1) verdrehbaren Übertragungselement (2), das von einer äußeren Handhabe um eine zur Achse (1) etwa senkrechte Querachse (4) schwenkbar ist und mit einem Entriegelungselement (6) des Schlosses entriegelnd zusammenwirken kann, wenn das Übertragungselement (2) von einer Verstelleinrichtung um die Achse (1) aus einer Leerhublage in eine Betätigungslage verdreht ist, **dadurch gekennzeichnet, dass** zwischen dem Übertragungselement (2) und dem Entriegelungselement (6) ein Koppelelement (7) verstellbar angeordnet ist, das eine Anlagefläche (13) und eine Mitnehmerfläche (11 ) aufweist, und bei einer Verlagerung des Übertragungselements (2) aus seiner Betätigungslage ein Mitnehmer (5) des Übertragungselements (2) mit der Anlagefläche (13) zusammenwirkend das Koppelelement (7) verlagert, das dabei über seine Mitnehmerfläche (11) das Entriegelungselement (6) in eine das Schloss entriegelnde Lage verstellt, und beim Verschwenken des Übertragungselements (2) um die Querachse (4) aus seiner Leerhublage der Mitnehmer (5) an der Anlagefläche (13) des Koppelelements (7) vorbei einen Leerhub ausführt.

2. Schloß nach Anspruch 1, **dadurch gekennzeichnet, daß** eine Zentralverriegelungseinrichtung ein Zentralverriegelungselement (16) aufweist, das bei seiner Verlagerung aus einer Zentralentriegelungsstellung in eine Zentralverriegelungsstellung mit einer Stützschulter (17) an dem Koppelelement (7) zusammenwirkt und dabei das Koppelelement (7) aus einer Kopplungslage in eine Entkopplungslage verstellt und in der Entkopplungslage hält, in der ein Zusammenwirken des Mitnehmers (5) mit der Anlagefläche (13) nicht möglich ist.

3. Schloß nach Anspruch 1 oder 2, **dadurch gekennzeichnet, daß** das Koppelelement (7) von einer Feder (10) zu dem Entriegelungselement (6) belastet ist, das von einem der Feder (10) entgegenwirkenden stärkeren Federelement in einer Normallage festgehalten ist.

4. Schloss nach einem der Ansprüche 1 bis 3,
**dadurch gekennzeichnet, dass** das Übertragungselement (2) von einem schlüsselbetätigbaren Schließzylinder um die Achse (1) von der Leerhublage in die Betätigungslage und umgekehrt verdrehbar ist.

5. Schloß nach einem der Ansprüche 1 bis 4, das an dem Handschuhkasten eines Kraftfahrzeugs mit Zentralverriegelungseinrichtung vorgesehen ist, **dadurch gekennzeichnet, daß** das Übertragungselement (2) oder ein damit verbundenes Teil ein Betätigungselement (Schaltnase 19) aufweist, das in der Leerhublage einen Schalter (20) der mit einer Heckklappen-Verriegelungseinrichtung in Verbindung stehenden Zentralverriegelungseinrichtung betätigt, die dadurch so geschaltet wird, daß sich die Heckklappe über die Zentratverriegelungseinrichtung nicht öffnen läßt.

6. Schloß nach einem der Ansprüche 1 bis 5, **dadurch gekennzeichnet, daß** die Anlagefläche (13) durch eine zur Verlagerungsrichtung (Pfeilrichtung 3) des Übertragungselements (2) geneigte Wand (12) an dem Koppelelement (7) gebildet ist.

7. Schloß nach einem der Ansprüche 4 bis 6, **dadurch gekennzeichnet, daß** an dem Koppelelement (7) ein Notentriegelungssteg (14) ausgebildet ist, und das Übertragungselement (2) in der Entkopplungslage des Koppelelements (7) in eine Notentriegelungslage verdrehbar ist und dabei mit dem Notentriegelungssteg (14) zusammenwirkend das Koppelelement (7) zwangsweise in die Köpplungslage verstellt.

8. Schloß nach Anspruch 7, **dadurch gekennzeichnet, daß** bei der Verlagerung des Koppelelements (7) in die Koppfüngsfage das Koppelelement (7) an dem Zentralverriegetungsetement (16) zur Anlage kommt und bei seiner weiteren Bewegung in die Kopplungslage das Zentralverriegelungselement (16) in die Zentralentriegelungsstellung verstellt.

9. Schloß nach Anspruch 7 oder 8, **dadurch gekennzeichnet, daß** beim schlüsselbetätigten Zurückstellen des Übertragungselements (2) aus der Notentriegelungslage in die Kopplungslage oder in die Entkopplungstage das Übertragungselement (2) kurzzeitig das Koppelelement (7) gegen die Kraft der Feder (10) in Richtung der Entkopplungslage verstellt, wenn sich im Verstellbereich des Übertragungselements (2) ein Bereich (Wand 12), des Koppelelements (7) befindet.

## Claims

1. A lock, especially a glove-box lock on a vehicle, comprising a transmission element (2) rotatable around a shaft (1) and pivotable by an external handle around a transverse axis (4) approximately perpendicular to the shaft (1) and adapted to co-operate with an unlocking element (6) for unlocking the lock when the transmission element (2) is rotated by an adjusting device around the shaft (1) from an idle position into an operating position, **characterised in that** a coupling element (7) is adjustable between the transmission element (2) and the unlocking element (6) and comprises an abutment surface (13) and a cam surface (11) and when the transmission element (2) is moved out of its operating position a cam (5) on the transmission element (2) co-operates with the abutment surface (13) and moves the coupling element (7) which, via its cam surface (11), moves the unlocking element (6) into a position for unlocking the lock, whereas when the transmission element ( 2) is pivoted out of its idle position around the transverse axis (4), the cam (5) moves idly past the abutment surface (13) of the coupling element (7).

2. A lock according to claim 1, **characterised in that** a central locking device comprises a central locking element (16) which, when moved from a central unlocking position into a central locking position, co-operates with a bracing shoulder (17) on the coupling element (7) and moves the coupling element (7) from a coupling position to an unlocking position and holds it in the unlocking position, in which the cam (5) cannot co-operate with the abutment surface (13).

3. A lock according to claim 1 or claim 2, **characterised in that** the coupling element (7) is biased by a spring (10) towards the unlocking element (6), which is held in a normal position by a stronger spring element which counteracts the spring (10).

4. A lock according to any of claims 1 to 3, **characterised in that** the transmission element (2) is rotatable by a key-operated lock cylinder around the shaft (1) from the idle position into the operating position and vice versa.

5. A lock according to any of claims 1 to 4 provided on the glove-box of a vehicle with a central locking device, **characterised in that** the transmission element (2) or a part connected thereto has an operating element (switching lug 19) which in the inoperative position actuates a switch (20) on the central locking device connected to a rear flap locking device, with the result that the rear flap cannot be opened via the central locking device.

6. A lock according to any of claims 1 to 5, **characterised in that** the abutment surface (13) is formed by a wall (12) on the coupling element (7) which slopes in the direction (arrow 3) for moving the transmission element (2).

7. A lock according to any of claims 4 to 6, **characterised in that** an emergency unlocking web (14) is formed on the coupling element (7), and when the coupling element (7) is in the uncoupled position the transmission element (2) is rotated into an emergency unlocking position and co-operates with the emergency unlocking web (14) and automatically moves the coupling element (7) into the coupled position.

8. A lock according to claim 7, **characterised in that** when the coupling element (7) is moved into the coupled position the coupling element (7) comes against the central locking element (16) whereas when it moves further into the coupled position it moves the central locking element (16) into the central unlocking position.

9. A lock according to claim 7 or claim 8, **characterised in that** when the transmission element (2) is moved by a key back from the emergency unlocking position into the coupled position or into the uncoupled position the transmission element (2) briefly moves the coupling element (7) towards the uncoupling position against the force of the spring (10), if a region (wall 12) of the coupling element (7) is within the adjustment range of the transmission element (2).

## Revendications

1. Serrure, en particulier serrure de vide-poches pour véhicule, avec un élément de transmission (2) pouvant pivoter autour d'un axe (1), assurant le déverrouillage conjointement avec l'élément de déverrouillage (6) de la serrure et qu'une prise extérieure peut faire peut pivoter autour d'un axe transversal (4) quasiment perpendiculaire à l'axe (1) lorsqu'un dispositif de réglage fait pivoter l'élément de transmission (2) autour d'un axe (1), d'une position de course à vide à une position d'actionnement,
**caractérisée en ce qu'**
un élément de couplage (7) présentant une surface d'appui (13) et une surface d'entraînement (11) peut être disposé de manière réglable entre l'élément de transmission (2) et l'élément de déverrouillage (6), en cas de déplacement de l'élément de transmission (2) à partir de sa position d'actionnement, un entraîneur (5) de l'élément de transmission (2) déplace conjointement avec la surface d'appui (13) l'élément de couplage (7) qui déplace alors l'élément de déverrouillage (6) dans une position de déverrouillage de la serrure via sa surface d'entraînement (11) et lors du pivotement de l'élément de transmission (2) autour de l'axe transversal (4) à partir de sa position de course à vide, l'entraîneur (5) effectue une course à vide sur la surface d'appui (13) de l'élément de couplage (7).

2. Serrure selon la revendication 1,
**caractérisée en ce qu'**
un système de verrouillage central comporte un élément de déverrouillage central (16) qui agit conjointement avec un épaulement d'appui (17) sur l'élément de couplage (7) lors de son déplacement de la position de déverrouillage centralisé à une position de verrouillage centralisé, qui déplace alors l'élément de couplage (7) d'une position de couplage à une position de découplage et qui le maintient dans la position de découplage dans laquelle l'entraîneur (5) ne peut pas agir conjointement avec la surface d'appui (13).

3. Serrure selon la revendication 1 ou 2,
**caractérisée en ce que**
l'élément de couplage (7) est chargé par un ressort (10) vers l'élément de déverrouillage (6) qui est, lui, maintenu en position normale par un élément à ressort plus fort agissant à l'encontre du ressort (10).

4. Serrure selon l'une quelconque des revendications 1 à 3,
**caractérisée en ce qu'**
un cylindre de fermeture commandé par une clé fait pivoter l'élément de transmission (2) autour de l'axe (1) en le faisant passer de la position de course à vide à la position d'actionnement et inversement.

5. Serrure selon l'une quelconque des revendications 1 à 4, munie d'un système de verrouillage central sur le vide-poches d'un véhicule,
**caractérisée en ce que**
l'élément de transmission (2) à une pièce reliée à cet élément de transmission comporte un élément d'actionnement (tige de déclenchement [19]) qui actionne, en position de course à vide, un commutateur (20) du système de verrouillage central relié au système de verrouillage du hayon et commuté de manière à ce que le hayon ne puisse pas être ouvert par le système de verrouillage central.

6. Serrure selon l'une quelconque des revendications 1 à 5,
**caractérisée en ce que**
la surface d'appui (13) est formée sur l'élément de couplage (7) par une paroi (12) inclinée dans la direction du déplacement (flèche 3) de l'élément de transmission (2).

7. Serrure selon l'une quelconque des revendications 4 à 6,
**caractérisée en ce qu'**
une barrette de déverrouillage d'urgence ( 14) est formée sur l'élément de couplage (7) et l'élément de transmission (2) en position de découplage de l'élément de couplage (7) peut pivoter dans une position de déverrouillage d'urgence et forcer, conjointement avec la barrette de déverrouillage d'urgence (14), l'élément de couplage (7) à se déplacer dans la position de couplage.

8. Serrure selon la revendication 7,
**caractérisée en ce que**
l'élément de couplage (7) vient buter contre l'élément de verrouillage central (16) lorsque l'élément de couplage (7) est déplacé dans la position de couplage et **en ce que** l'élément de verrouillage central (16) se déplace dans la position de déverrouillage central lors de son autre mouvement dans la position de couplage.

9. Serrure selon la revendication 7 ou 8,
**caractérisée en ce que**
lors de la remise en place de l'élément de transmission (2) commandée par une clé de la position de déverrouillage d'urgence à la position de découplage ou à la position de couplage, l'entraîneur (5) déplace à court terme l'élément de couplage (7) à l'encontre de la force du ressort (10) dans la direction de la position de découplage lorsqu'une zone (paroi 12) de l'élément de couplage (7) se trouve dans la zone de réglage de l'élément de transmission (2).
